# EUROPÄISCHE PATENTSCHRIFT

(11) **EP 0 625 431 B1**
(45) Veröffentlichungstag und Bekanntmachung des Hinweises auf die Patenterteilung: **11.11.1998**
(21) Anmeldenummer: 94106421.4
(22) Anmeldetag: 25.04.1994
(51) Int. Cl.: B42D 15/00

(54) **Sicherheitspapier**
Security paper
Papier de securité

(30) Priorität: 01.05.1993 DE 4314380
(43) Veröffentlichungstag der Anmeldung: 23.11.1994
(62) Teilanmeldung aus: 98107119.4
(73) Patentinhaber: Giesecke & Devrient GmbH, 81677 München (DE)
(72) Erfinder: Mück, Hajo, D-85221 Dachau (DE); Harms, Siegfried, D-85716 Unterschleissheim (DE)

(56) Entgegenhaltungen:
- EP-A- 0 070 172
- EP-A- 0 229 645
- EP-A- 0 400 902

## Beschreibung

Die Erfindung betrifft ein Sicherheitspapier mit einem eingebetteten Sicherheitsband, welches derart im Papier eingebettet ist, daß es zumindest teilweise frei zugänglich ist sowie ein Verfahren zu dessen Herstellung.

Für Sicherheitspapiere, wie Banknoten, Wertpapiere, Dokumente, Ausweiskarten usw. ist es bekannt, als Sicherheitsmerkmal Sicherheitselemente in Form von Fäden, Bänder oder dergleichen einzulagern. Üblicherweise werden diese Fäden oder Bänder während der Herstellung des Papiers in das Papier eingebracht. Bei Rundsiebanlagen wird der Faden oder das Band dabei in die Pulpe eingeführt und an das Sieb derart herangeführt, daß während der Blattbildung eine Einbettung in den Faseraufbau erfolgt. Dieses Einlagerungsverfahren ist allgemein bekannt und z. B. in der EP-A1 0 279 880 (Crane) oder der EP-A1 0 492 407 (GAO) beschrieben.

Zuweilen ist es wünschenswert, daß das Sicherheitselement so in das Sicherheitspapier eingebettet wird, daß es zumindest an einer Stelle des Sicherheitspapiers an dessen Oberfläche freiliegt. Weist das Sicherheitselement optisch variable Effekte auf, so wird deren Wirkung durch das wenigstens teilweise Freilegen des Sicherheitselements beträchtlich erhöht bzw. in vielen Fällen überhaupt erst wirksam.

Eine Möglichkeit, einen solchen sogenannten Fenstersicherheitsfaden in ein Dokument einzubringen, ist aus der EP-A1 0 059 056 (Portals) bekannt. Das Sicherheitselement wird dabei außerhalb der Pulpe so an das Papiersieb herangeführt, daß es auf darauf aufgebrachten erhabenen Stellen, im folgenden Text Höcker genannt, zu liegen kommt. An den Stellen, an denen der Sicherheitsfaden auf den Höckern aufliegt, kann sich auf der dem Sieb zugewandten Seite kein Papier bilden, so daß er genau an diesen Stellen in dem später fertigen Papier frei zugänglich ist.

Es ist bekannt, daß die Einlagerung eines Sicherheitfadens in der Praxis insofern Schwierigkeiten bereitet, als die Blattbildung über und unter dem Faden behindert wird, da im Bereich des Fadens die Strömungsgeschwindigkeit der Pulpe in Richtung des Siebs deutlich verändert bzw. herabgesetzt wird. Dies wirkt sich um so mehr aus, je breiter der einzulagernde Faden ist. Um eine hinreichend gute Blattqualität zu gewährleisten, ist das aus der EP-OS 0 059 056 bekannte Verfahren daher auf Fäden beschränkt, deren Breite 1 mm - 1,5 mm nicht übersteigt.

Um auch das Einbetten breiter Sicherheitsbänder zu ermöglichen, wird in der EP-PS 0 070 172 (Portals) vorgeschlagen, den Faden nach der eingangs beschriebenen klassischen Technik (Sieb ohne Höcker) einzubetten, dabei aber spezielle Anforderungen an das einzubettende Fadenmaterial zu stellen. Das folienartige Sicherheitsband wird dabei in bestimmten, sich periodisch wiederholenden Teilbereichen flüssigkeitsdurchlässig ausgebildet, so daß in diesen Bereichen unverändert bei der Papierherstellung eine Faserablagerung bzw. Blattbildung möglich ist, in den undurchlässigen Bereichen aber die Blattbildung unterbunden wird. Während der Einbettung eines derartigen Sicherheitsbandes bilden sich somit im Bereich der flüssigkeitsundurchlässigen Zonen Bereiche aus, in denen das Band einseitig frei zugänglich ist.

Es wurde auch bereits vorgeschlagen, ein Sicherheitspapier aus zwei separat gefertigten Papierlagen zusammenzusetzen, und den Sicherheitsfaden zwischen diesen Papierbahnen anzuordnen (EP 0 229 645 A1). Das Dickenverhältnis der beiden Papierbanen beträgt ca. 1 : 4, so daß der Faden auf der einen Seite des fertigen Sicherheitspapiers sehr nahe an der Papieroberfläche angeordnet ist. Bei entsprechender Behandlung der dünnen Papierschicht können zusätzlich auch Fensterbereiche erzeugt werden.

Aufgabe der Erfindung ist es nun, ein Sicherheitsdokument mit einem Sicherheitselement auszustatten, mit dem es möglich ist, großflächig aufwendige und komplizierte Druckbilder und optische Effekte einzusetzen, so daß die Nachahmung derartiger Sicherheitspapiere deutlich erschwert ist.

Diese Aufgabe wird durch die Merkmale der unabhängigen Ansprüche gelöst. Weiterbildungen sind Gegenstand der Unteransprüche.

Der Grundgedanke der Erfindung besteht darin, daß in bekannter Weise ein Sicherheitspapier mit Fenstersicherheitsfaden gebildet wird, bei dem der Sicherheitsfaden aber bewußt so breit ausgeführt ist, daß zwangsläufig ein Papier entsteht, das im Bereich des Sicherheitsfadens bzw. Sicherheitsbandes Fehlstellen in Form von willkürlichen Löchern aufweist. Üblicherweise versucht der Fachmann derartige Fehlstellen auf jeden Fall zu vermeiden. Beim erfindungsgemäßen Sicherheitspapier werden diese Fehlstellen aber bewußt genutzt, um das Sicherheitsband großflächig freizulegen. Anschließend Kann die Papierschicht mit einer oder zwei fehlerfreien Papierschichten kombiniert bzw. verbunden, werden so daß Fehlstellen von der/den zusätzlichen Schichten abgedeckt oder in eine definierte Form gebracht werden.

Die Erfindung geht von der überraschenden Erkenntnis aus, daß bei der Herstellung von Sicherheitspapieren mit Fenstersicherheitsfäden bei der Einbringung immer breiter werdender Fäden bzw. Bänder ab einer bestimmten Breite des Bandes zuerst auf der dem Sieb abgewandten Seite (Rückseite) über dem Sicherheitsband Fehlstellen in Form von Löchern entstehen. Bei weiter zunehmender Breite des Bandes erhöhen sich Zahl und Größe dieser Fehlstellen, ohne daß aber die gleichen Fehler auch auf der dem Sieb zugewandten Seite des Papiers (Vorderseite) auftreten. Erst nach weiterer Erhöhung der Breite treten diese Fehler gleichzeitig auf beiden Seiten auf. Erhöht man die Breite des Sicherheitsbandes weiter, so unterbleibt im Extremfall im Bereich des Sicherheitsbandes die Blattbildung auf beiden Seiten des Sicherheitsbandes vollständig.

Gemäß der Erfindung werden im Randbereich des Sicherheitsbandes zusätzlich flüssigkeitsdurchlässige Bereiche vorgesehen, die beim fertigen Papier nicht sichtbar sind. Durch diese Maßnahme ist auch bei völligem Freiliegen des undurchlässigen Bandbereichs noch immer eine auf den Randbereich beschränkte Einbettung und Verankerung des Bandes möglich. Durch diese Maßnahmen erhält man nunmehr sogar die Möglichkeit, beliebig breite Sicherheitsbänder in der ersten Papierschicht so einzulagern, daß diese im Mittelbereich des Sicherheitsbandes von beiden Seiten durchgehend zugänglich sind.

Sind die flüssigkeitsdurchlässigen Randbereiche beidseitig entlang des Sicherheitsbandes vorgesehen und ausreichend breit ausgeführt, so verankert sich das Sicherheitsband derart intensiv in den beidseitig angeordneten Papierschichten, daß am fertigen Papier ein Loslösen der Papierbahnen nur unter großer mechanischer Belastung möglich ist. Ein derartiges Sicherheitspapier ist demnach grundsätzlich auch ohne zusätzlich aufgebrachte Papierschichten verwendbar. Durch Aufbringen weiterer Papierschichten kann das Sicherheitspapier aber zusätzlich stabilisiert und im Erscheinungsbild weiter verändert werden. Die zweite Papierschicht kann dabei im Bereich des Sicherheitsbandes auch Fensterbereiche aufweisen, in denen das Sicherheitsband dann unverändert zugänglich ist.

Durch ein- oder beidseitiges Aufbringen zusätzlicher Papierschichten mit oder ohne Fensterbereiche lassen sich Sicherheitspapiervarianten herstellen, die sich von bisherigen sehr deutlich unterscheiden. Durch die besonders breiten Sicherheitsbänder erhalten die Sicherheitspapiere ein spezifisches Aussehen, das sie von anderen deutlich unterscheidet und die gerade mit modernen Kopierern nicht nachzubilden sind.

Das erfindungsgemäße Sicherheitspapier hat weiterhin den Vorteil, daß durch die Verwendung von wesentlich breiteren Sicherheitsbändern diese allein wegen des größeren Flächenanteils wesentlich leichter zu überprüfen sind. Die größere Fläche gestattet es aber auch, aufwendigere und kompliziertere Druckbilder und optische Effekte einzusetzen, so daß auch die Nachahmung derartiger Sicherheitsbänder zusätzlich erschwert ist. Da derartige Sicherheitspapiere auch auf herkömmlichen Doppelrundsiebpapieranlagen hergestellt werden können, ist die Nutzung des erfindungsgemäßen Verfahrens ohne große zusätzliche produktionstechnische Aufwendungen bzw. Investitionen möglich. Die Verwendung von im Randbereich durchlässig ausgebildeten Sicherheitsfäden eröffnet darüber hinaus völlig neue Möglichkeiten in der Gestaltung der Sicherheitspapiere, da nun auch auf sehr einfache Weise ein- oder beidseitig über die ganze Länge frei zugängliche Sicherheitsbänder in das Sicherheitspapier integriert werden können. Die Zugänglichkeit dieser Bänder kann dabei im Bedarfsfall auch durch Kombination mit einer oder zwei weiteren Papierschichten, die auch deckungsgleiche oder gegenseitig versetzte Fenster aufweisen können, ein- oder beidseitig unterbunden werden. Durch spezielle Anordnung derartiger Bänder in der Mehrnutzenpapierbahn bzw. durch Schnitt der Bahn/Bögen im Bereich des Bandes können nun sogar Sicherheitspapiere hergestellt werden, die an einer Kante aus transparentem Folienmaterial bestehen und erst in einem bestimmten Kantenabstand in das bekannte Faserpapier übergehen.

Weitere Vorteile und vorteilhafte Weiterbildungen sind Gegenstand der Unteransprüche und Inhalt der Beschreibung der Erfindung anhand der Figuren.

Es zeigen:
- Fig. 1: die schematische Darstellung einer Doppelrundsieb-Papiermaschine zur Herstellung eines Sicherheitspapiers;
- Fig. 2: eine Detaildarstellung des Rundsiebs mit Höckern zur Erzeugung von Fensterbereichen in der Papierbahn;
- Fig. 3: die schematische Darstellung eines Sicherheitsbandes mit flüssigkeitsdurchlässigem Randbereich;
- Fig. 4: eine Detaildarstellung des Rundsiebs mit ringförmiger Erhöhung;
- Fig. 5: die Rundsieberhöhung der Fig. 4 mit aufliegendem Sicherheitsband (Schnittdarstellung);
- Fig. 6: Draufsicht auf ein Sicherheitspapier mit durchgehendem Fensterbereich;
- Fig. 7,8: Schnitte CD des Sicherheitspapiers der Fig. 6;
- Fig.9: Draufsicht auf ein Sicherheitspapier mit eingebettetem Sicherheitsband und unterschiedlichen Fenstervarianten;
- Fig. 10: Schnitt EF des Sicherheitspapiers der Fig. 9;
- Fig. 11: Draufsicht auf ein Sicherheitspapier mit transparentem Kantenbereich;
- Fig. 12: Schnitt GH des Sicherheitspapiers der Fig. 11;

Fig. 1 zeigt die schematische Darstellung einer Doppelrundsieb-Papiermaschine, wie sie zur Herstellung von Sicherheitspapier Verwendung findet. Die Anlage besteht aus zwei Rundsieb-Papiermaschinen 1 und 2, die über einen Abnahmefilz 3 miteinander verbunden sind.

In der Papiermaschine 1 wird auf dem Rundsieb 4 eine Papierbahn 6 gebildet, in der ein Sicherheitsband 7 eingebettet ist. Das Sicherheitsband 7 läuft dabei auf Höcker 5 des Rundsiebes 4 auf, bevor der zugeordnete Höcker 5 bzw. der jeweilige Siebbereich in die Pulpe 8 der Papiermaschine eintaucht. Bei der auf diese Weise hergestellten Papierbahn 6 befindet sich das Sicherheitsband in einer inneren Ebene des Papiers. In den Bereichen, in denen es auf den Höckern aufliegt, ist das Sicherheitsband 7 allerdings frei zugänglich. Die Fertigung derartiger Papierbahnen 6 entspricht dem Herstellverfahren, wie es beispielsweise in der EP-PS 056 059 beschrieben ist.

Mittels der Papiermaschine 2 wird parallel zur Herstellung der Papierbahn 6 eine zweite Papierbahn 9 gefertigt, die im vorliegenden Beispiel homogen, d. h. ohne Fenster oder dergleichen, ausgeführt ist. Die Papierbahn 9 wird mittels des sogenannten Abnahmefilz 10 vom Rundsieb 11 abgenommen, im Bereich der Andruckrolle 12 mit der Papierbahn 6 verbunden und zusammen mit dieser den weiteren Bearbeitungsstationen (Kalander, Papierleimung etc.) der Fertigungsanlage zugeführt.

Fig. 2 zeigt einen Detailausschnitt der Rundsiebahlage 1, in dem die beschriebene Einbringung des Sicherheitsbandes 7 etwas deutlicher zu erkennen ist. Insbesondere ist dabei gezeigt, daß in den Bereichen, in denen das Sicherheitsband 7 auf dem Höcker 5 aufliegt, keine Blattbildung möglich ist, da sich aufgrund des innigen Kontaktes zwischen Sicherheitsband 7 und Höcker 5 keine Fasern ablagern können. Diese Berührungsflächen bilden am fertigen Papier die Fensterbereiche, in denen das Sicherheitsband später frei zugänglich sein wird. Üblicherweise werden die Höcker 5 im Sieb 4 wesentlich breiter ausgeführt als das Sicherheitsband. Dadurch ist das Einbringen des Sicherheitsbandes innerhalb eines breiten Toleranzbereiches möglich. Je nach Form der Höcker 5 sowie deren Anordnung zueinander in der Umfangsspur des Rundsiebs 4 sind Anzahl und Lage der Fensterbereiche im späteren Papier gezielt planbar.

Wie eingangs erwähnt, ist die Blattbildung im Bereich des Sicherheitsfadens bzw. Sicherheitsbandes von der Breite des Sicherheitsbandes abhängig, da das üblicherweise flüssigkeitsundurchlässige Band 7 die Entwässerung durch das Sieb 4 hindurch behindert. Dem Fachmann ist bekannt, daß bei Verwendung zu breiter Sicherheitsbänder Fehler in Form von Löchern auftreten können, die das Sicherheitsband freilegen. Da erste Fehler bereits bei einer Breite von etwa 1,5 mm zu erwarten sind, werden deshalb üblicherweise Sicherheitsfäden mit einer Breite bis maximal 1 mm verwendet.

Genauere Untersuchungen haben nun gezeigt, daß bei einer Erhöhung der Sicherheitsfadenbreite nicht wie erwartet auf beiden Seiten des Sicherheitsbandes, d. h. der dem Sieb 4 zugewandte Seite 13 und der dem Sieb abgewandten Seite 14, gleichzeitig Fehler in Form von Löchern auftreten. Überraschenderweise zeigen sich die Fehler zuerst auf der Rückseite des Sicherheitsbandes, d. h. im Schichtbereich 14 der Papierbahn auftreten. Erst nach deutlicher Vergrößerung der Sicherheitsbandbreite wird die Blattbildung auch im Schichtbereich 13 so beeinflußt, daß auch dort zusätzlich zu den bewußt erzeugten Fensterbereichen zufallsbedingte Löcher entstehen. Steigert man die Breite des Sicherheitsbandes weiter, so nehmen Zahl und Größe der Löcher auf beiden Seiten der Papierbahn weiter zu, bis schließlich im Bereich des Sicherheitsbandes zu beiden Seiten die Blattbildung vollständig unterbunden ist.

Fig. 3 zeigt eine erfindungsgemäße Ausführungsform eines Sicherheitsbandes 19, das wesentlich breiter als das ursprünglich definierte Sicherheitsband ausgeführt ist. Dieses Sicherheitsband 19 ist beispielsweise 20 mm oder 30 mm breit. Es weist in den Randbereichen 20 flüssigkeitsdurchlässige und im Idealfall sogar faserdurchlässige Bereiche auf. Im mittleren Bereich 21 ist das Band 19 flüssigkeitsundurchlässig ausgeführt.

Ein derartiges Sicherheitsband 19 kann beispielsweise aus einem Folienstreifen hergestellt sein, der im Randbereich durch Perforation flüssigkeits- oder faserdurchlässig gemacht wurde. Alternativ ist aber auch ein flüssigkeits- oder faserdurchlässiges Gewebeband verwendbar, das im Mittelbereich 21 durch spezielle Imprägnierung oder Beschichtung flüssigkeitsundurchlässig gemacht wurde.

Läßt man ein derartiges Sicherheitsband 19, wie in Fig. 4 gezeigt, auf eine in Drehrichtung des Siebs betrachtet, ringförmige Erhöhung 22 des Siebs 4, auflaufen und bildet man die ringförmige Erhöhung 22 so schmal aus, daß die durchlässigen Randbereiche 20 über die Erhöhung 22 hinausragen (Fig. 5), so wird das Sicherheitsband im undurchlässigen Bereich 21, soweit dieser auf dem Ring aufliegt, eine Blattbildung verhindern. In den überstehenden, durchlässigen Randbereichen 20 wird es aber im Papier eingebettet.

Das Ergebnis dieser Vorgehensweise ist ein Sicherheitspapier, bei dem ein extrem breites Sicherheitsband eingebettet ist, das im Mittelbereich 21 von beiden Seiten frei zugänglich ist. Die Randbereiche 20 sind aufgrund der durchlässigen Struktur im Papier fest verankert. Ein derartiges Papier ist in den Figuren 6 und 7 in Draufsicht und in Schnittdarstellung wiedergegeben.

Fig. 8 zeigt den Schnitt eines derartigen Sicherheitspapiers, bei dem eine Seite mit einer zusätzlichen Papierschicht 9 versehen ist. Dadurch erhält das Sicherheitspapier einseitig ein homogenes Aussehen. Auf dieser Seite ist es somit wie herkömmliche Sicherheitspapiere auch ganzflächig zu bedrucken.

Auf der anderen Seite ist das Sicherheitspapier vom Sicherheitsband 19 unterbrochen. Weist das Sicherheitsband holographische oder sonstige optisch variable Effekte auf, so scheint es sinnvoll, diese Bereiche lediglich im Übergangsbereich in das Druckbild miteinzubeziehen. Weist das Sicherheitsband lediglich metallisch glänzende Strukturen auf, die jeweils für sich relativ leicht nachahmbar wären, so empfiehlt es sich, das Sicherheitsdruckbild (Stahltiefdruck, Guillochemuster etc.) auch über diesen Bereich vorzusehen. Auf diese Weise wird der metallische Glanz des Sicherheitsbandes mit dem Sicherheitsdruckbild kombiniert bzw. mit diesem fest verbunden.

Bei der in den Figuren 9 und 10 dargestellten Ausführungsformen ist das Sicherheitspapier 23 beidseitig mit je einer weiteren Papierschicht 27, 28 verbunden. Beide äußeren Papierschichten 27, 28 weisen im Bereich des Sicherheitsbandes Fenster 16 auf, die zueinander derart angeordnet sind, daß das Sicherheitsband einmal beidseitig, einmal durch ein Fenster nur von der Vorderseite und schließlich durch ein weiteres Fenster nur von der Rückseite her zugänglich ist. Ein derart hergestelltes Sicherheitspapier ist beidseitig wie übliche Sicherheitspapiere zu bearbeiten. In den relativ großflächigen Fensterbereichen sind alle auf dem Sicherheitsband vorgesehenen, visuell überprüfbaren Eigenschaften sehr deutlich zugänglich und somit auch ohne optische Hilfsmittel von jedermann einfach zu überprüfen. Das von beiden Seiten zugängliche Fenster gestattet das Vorsehen von Durchsichtmerkmalen, z. B. im Durch- und Auflicht variierende Farbschichten, die die Fälschungssicherheit weiter erhöhen.

In den Fig. 11 und 12 ist schließlich ein Sicherheitspapier gezeigt, bei dem das Sicherheitsband im Randbereich angeordnet ist. Wie insbesondere dem Schnitt GH zu entnehmen ist, wird das Sicherheitsband 26 dabei nur einseitig im Papier verankert. Die Herstellung eines derartigen Sicherheitspapiers ist beispielsweise möglich, indem das Sicherheitspapier 25 in der zu fertigenden Mehrnutzen-Papierbahn derart angeordnet wird, daß die Schnittlinie für die einzelnen Banknoten-Spuren in der Mitte des Sicherheitsbandes verläuft. Alternativ dazu ist es auch denkbar, das Sicherheitsband bei der Papierherstellung derart im Randbereich der Schnittlinien vorzusehen, daß der über die Schnittkante hinausragende Bereich des Sicherheitsbandes als Abfallstreifen entfernt wird. Diese Ausführungsform hat zwar den Vorteil, daß die Breite des Folienbereichs exakter einzuhalten ist, da die Schnittlinien sich am Übergang Folie/Papier orientieren können, nachteilig ist allerdings die Notwendigkeit mehrerer über Regelmechanismen zu steuernde Schnitte. Darüber hinaus verringert sich bei dieser Vorgehensweise, wegen der nicht verwendbaren Streifen im abgetrennten Kantenbereich, der nutzbare Flächenanteil der Papierbahn.

Dem Fachmann ist klar, daß die genannten Ausführungsformen beispielhaft sind, und daß darüber hinaus eine Vielzahl weiterer Ausführungsformen denkbar sind, die auf den erfindungsgemäßen Grundgedanken aufbauen.

## Patentansprüche

1. Sicherheitspapier mit einem eingebetteten Sicherheitsband, welches derart in das Papier eingebettet ist, daß es zumindest teilweise frei zugänglich ist, wobei das Sicherheitsband (19, 26) in Längsrichtung des Bandes im Randbereich einer oder beider Seiten über die gesamte Länge des Bandes für Flüssigkeiten durchlässig ist, diese durchlässigen Bereiche im Faserverbund des Sicherheitspapieres (23, 25) verankert sind und das Band (19, 26) wenigstens einen Bereich mit im wesentlichen konstanter Breite (21) aufweist, der flüssigkeitsundurchlässig und sich über die gesamte Länge des Bandes erstreckt, wobei die Breite des undurchlässigen Bereiches mindestens so groß ist, daß dieser Bereich nicht von Papierfasern der Papierbahn abgedeckt ist, in die es eingebettet ist.

2. Sicherheitspapier nach Anspruch 1, dadurch **gekennzeichnet**, daß der flüssigkeitsundurchlässige Bereich des Bandes (19) zumindest auf einer Seite von einer zusätzlichen Papierschicht (27, 28) abgedeckt wird.

3. Sicherheitspapier gemäß Anspruch 2, dadurch **gekennzeichnet**, daß zumindest eine der zusätzlichen Papierschichten (27, 28) zumindest ein Fenster (16) aufweist.

4. Sicherheitspapier gemäß der Anspruch 1, dadurch **gekennzeichnet**, daß das Sicherheitsband (26) nur einseitig im Papier (25) verankert ist.

5. Sicherheitspapier nach einem der Ansprüche 1 bis 4, dadurch **gekennzeichnet**, daß das Sicherheitsband (19, 26) mit optischen variablen Effekten, insbesondere Beugungsmustern, Hologrammen oder Interferenzeffekten ausgestattet ist.

6. Sicherheitspapier nach einem der Ansprüche 1 bis 5, dadurch **gekennzeichnet**, daß das Sicherheitsband (19, 26) mit Druckbildern, insbesondere Negativ- oder Positivschriftzeichen, ausgestattet ist.

7. Sicherheitspapier nach einem der Ansprüche 1 bis 6, dadurch **gekennzeichnet**, daß das Sicherheitsband (19, 26) eine Metallschicht enthält.

8. Sicherheitspapier nach einem der Ansprüche 1 bis 7, dadurch **gekennzeichnet**, daß das Sicherheitsband (19, 26) Fluoreszenz-, insbesondere Tageslichtfluoreszenzstoffe enthält.

9. Sicherheitspapier nach einem der Ansprüche 1 bis 8, dadurch **gekennzeichnet**, daß die flüssigkeitsdurchlässigen Bereiche (20) zusätzlich auch faserdurchlässig sind.

10. Verfahren zur Herstellung eines Sicherheitspapiers nach Anspruch 1, dadurch **gekennzeichnet**, daß
- in einem ersten Verfahrensschritt eine Papierbahn gebildet wird, wobei während der Blattbildung ein Sicherheitsband in das Papier eingebettet wird, das in wenigstens einem seiner Randbereiche entlang der Laufrichtung des Bandes über die gesamte Länge des Bandes flüssigkeitsdurchlässig ausgeführt ist, außerhalb dieses Randbereiches jedoch flüssigkeitsundurchlässig ist und das Band beim Einbringen auf einer spurähnlichen Erhöhung des Siebes läuft, die schmaler als das Sicherheitsband ausgeführt ist, so daß der wenigstens eine durchlässige Randbereich über die Erhöhung hinausragt,
- daß gegebenenfalls parallel zum ersten Verfahrensschritt eine oder zwei weitere Papierbahnen gebildet werden, die nach Verlassen des Siebbereichs mit der ersten Papierbahn zusammengeführt und mit dieser fest verbunden werden und
- daß in weiteren Verfahrensschritten das Papier in an sich bekannter Weise fertiggestellt wird.

11. Verfahren nach Anspruch 10, dadurch **gekennzeichnet**, daß die eine oder zwei weiteren Papierbahnen Fensterbereiche aufweisen, die mit den freiliegenden Bereichen des Sicherheitsbandes in Deckung gebracht werden.

12. Verfahren nach Anspruch 10 oder 11, dadurch **gekennzeichnet**, daß das Sieb, auf dem die erste Papierbahn gebildet wird, Höcker aufweist, die schmaler ausgeführt sind als das Sicherheitsband und daß die durchlässigen Bereiche des Sicherheitsbandes seitlich über die Höcker hinausragen.

13. Verfahren nach Anspruch 10 oder 11, dadurch **gekennzeichnet**, daß die Erhöhung, auf die das Sicherheitsband aufläuft, eine erhöhter Ringbereich des Siebes ist.

14. Verfahren nach einem der Ansprüche 10 bis 13, dadurch **gekennzeichnet**, daß das Sicherheitsband außerhalb der Pulpe auf das Papiersieb aufläuft.

15. Verfahren nach einem der Ansprüche 10 bis 13, dadurch **gekennzeichnet**, daß das Sicherheitsband an das Sieb herangeführt wird, nachdem etwa 30 % der Blattbildung abgeschlossen sind.

16. Sicherheitsband zur Einbettung in ein Sicherheitspapier, mit wenigstens in einem sich in der Längsrichtung des Bandes erstreckenden Randbereich (20), der für Flüssigkeiten durchlässig ist und wenigstens einem weiteren, sich in Längsrichtung des Bandes erstreckenden Bereich, der über die gesamte Länge des Bandes flüssigkeitsundurchlässig ist, wobei dieser Bereich im wesentlichen eine konstante Breite aufweist.

17. Sicherheitsband nach Anspruch 16, dadurch **gekennzeichnet**, daß es in Laufrichtung des Bandes an beiden Rändern flüssigkeitsdurchlässig und im Mittelbereich flüssigkeitsundurchlässig ist.

## Claims

1. An antifalsification paper having an embedded safeguarding band embedded in the paper so as to be freely accessible at least in part, the safeguarding band (19, 26) being permeable to liquids in the edge area of one or both sides in the longitudinal direction of the band over the entire length of the band, these permeable areas being anchored in the fiber compound of the antifalsification paper (23, 25), and the band (19, 26) having at least one area of substantially constant width (21) which is impermeable to liquids and extends over the entire length of the band, the width of the impermeable area being at least great enough so that this area is not covered by paper fibers of the paper web in which the band is embedded.

2. The antifalsification paper of claim 1, characterized in that the liquid-impermeable area of the band (19) is covered at least on one side by an additional paper layer (27, 28).

3. The antifalsification paper of claim 2, characterized in that at least one of the additional paper layers (27, 28) has at least one window (16).

4. The antifalsification paper of claim 1, characterized in that the safeguarding band (26) is anchored in the paper (25) on only one side.

5. The antifalsification paper of any of claims 1 to 4, characterized in that the safeguarding band (19, 26) is equipped with optically variable effects, in particular diffraction patterns, holograms or interference effects.

6. The antifalsification paper of any of claims 1 to 5, characterized in that the safeguarding band (19, 26) is equipped with printed images, in particular negative or positive characters.

7. The antifalsification paper of any of claims 1 to 6, characterized in that the safeguarding band (19, 26) contains a metal layer.

8. The antifalsification paper of any of claims 1 to 7, characterized in that the safeguarding band (19, 26) contains fluorescent, in particular daylight fluorescent, substances.

9. The antifalsification paper of any of claims 1 to 8, characterized in that the liquid-permeable areas (20) are additionally fiber-permeable.

10. A method for producing the antifalsification paper of claim 1, characterized in that
- in a first method step a paper web is formed, a safeguarding band being embedded in the paper during sheet forming, the band being permeable to liquids in at least one of its edge areas alone the running direction of the band over the entire length of the band, but impermeable to liquids outside this edge area, and the band running during incorporation over a tracklike raised area in the wire which is narrower than the safeguarding band so that the at least one permeable edge area protrudes beyond the raised area,
- optionally parallel to the first method step one or two further paper webs are formed which, after leaving the wire area, are brought together with the first paper web and firmly connected therewith, and
- in further method steps the paper is completed in the known way.

11. The method of claim 10, characterized in that the one or two further paper webs have window areas which are brought to coincidence with the exposed areas of the safeguarding band.

12. The method of claim 10 or 11, characterized in that the wire on which the first paper web is formed has bumps that are narrower than the safeguarding band, and the permeable areas of the safeguarding band protrude laterally beyond the bumps.

13. The method of claim 10 or 11, characterized in that the raised area onto which the safeguarding band runs is a raised ring area on the wire.

14. The method of any of claims 10 to 13, characterized in that the safeguarding band runs onto the wire outside the pulp.

15. The method of any of claims 10 to 13, characterized in that the safeguarding band is brought against the wire alter about 30% of the sheet forming is over.

16. A safeguarding band to be embedded in an antifalsification paper, having at least one edge area (20) extending in the longitudinal direction of the band which is permeable to liquids and at least one further area extending in the longitudinal direction of the band which is impermeable to liquids over the entire length of the band, this area having a substantially constant width.

17. The safeguarding band of claim 16, characterized in that it is permeable to liquids on both edges and impermeable to liquids in the middle area in the running direction of the band.

## Revendications

1. Papier de sécurité comprenant une bande de sécurité incorporée qui est noyée dans le papier de telle façon qu'elle soit au moins partiellement librement accessible, la bande de sécurité (19, 26) dans la direction longitudinale de la bande étant perméable aux liquides dans la zone du bord d'une ou des deux faces sur toute la longueur de la bande, ces zones perméables étant ancrées dans le composé de fibres du papier de sécurité (23, 25) et la bande (19, 26) présentant au moins une zone de largeur sensiblement constante (21) qui est imperméable aux liquides et s'étend sur toute la longueur de la bande, la largeur de la zone imperméable étant au moins suffisamment grande pour que cette zone ne soit pas recouverte de fibres de papier de la bande de papier dans laquelle elle est noyée.

2. Papier de sécurité selon la revendication 1, caractérisé en ce que la zone imperméable aux liquides de la bande (19) est recouverte au moins sur une face d'une couche de papier supplémentaire (27, 28).

3. Papier de sécurité selon la revendication 2, caractérisé en ce qu'au moins une des couches de papier supplémentaires (27, 28) présente au moins une fenêtre (16).

4. Papier de sécurité selon la revendication 1, caractérisé en ce que la bande de sécurité (26) n'est ancrée dans le papier (25) que d'un côté.

5. Papier de sécurité selon l'une quelconque des revendications 1 à 4, caractérisé en ce que la bande de sécurité (19, 26) est pourvue de dessins optiquement variables, en particulier de motifs de diffraction, d'hologrammes ou d'effets d'interférence.

6. Papier de sécurité selon l'une quelconque des revendications 1 à 5, caractérisé en ce que la bande de sécurité (19, 26) est pourvue d'impressions, en particulier de symboles négatifs ou positifs.

7. Papier de sécurité selon l'une quelconque des revendications 1 à 6, caractérisé en ce que la bande de sécurité (19, 26) contient une couche métallique.

8. Papier de sécurité selon l'une quelconque des revendications 1 à 7, caractérisé en ce que la bande de sécurité (19, 26) contient des matériaux fluorescents, en particulier des matériaux fluorescents à la lumière du jour.

9. Papier de sécurité selon l'une quelconque des revendications 1 à 8, caractérisé en ce que les zones perméables aux liquides (20) sont de plus aussi perméables aux fibres.

10. Procédé de fabrication d'un papier de sécurité selon la revendication 1, caractérisé en ce que
- dans une première étape de fabrication, une bande de papier est formée, une bande de sécurité étant incorporée dans le papier pendant la formation de la feuille, qui est réalisée dans au moins une de ses zones de bord le long du sens de la bande sur toute la longueur de la bande perméable aux fluides, cependant imperméable aux fluides à l'extérieur de cette zone de bord et la bande circule lors de l'introduction sur un relief semblable à une piste de la toile qui est réalisée plus étroite que la bande de sécurité de façon qu'au moins une zone de bord perméable dépasse du relief,
- que le cas échéant, parallèlement à la première étape de procédé une ou deux autres bandes de papier sont formées qui, après avoir quitté la zone de la toile, sont réunies avec la première bande de papier et sont liées de façon fixe à celle-ci et
- que dans d'autre opérations de fabrication le papier est fini de façon connue en soi.

11. Procédé selon la revendication 10, caractérisé en ce qu'une ou deux autres bandes de papier présentent des zones de fenêtre qui sont mises en recouvrement avec les zones libres de la bande de sécurité.

12. Procédé selon la revendication 10 ou 11, caractérisé en ce que la toile sur laquelle la première bande de papier est formée présente des bosses qui sont réalisées plus étroites que la bande de sécurité et en ce que les zones perméables de la bande de sécurité dépassent latéralement des bosses.

13. Procédé selon la revendication 10 ou 11, caractérisé en ce que le relief sur lequel la bande de sécurité est disposée est une zone annulaire surélevée de la toile.

14. Procédé selon l'une quelconque des revendications 10 à 13, caractérisé en ce que la bande de sécurité est disposée sur la toile de papier à l'extérieur de la pâte.

15. Procédé selon l'une quelconque des revendications 10 à 13, caractérisé en ce que la bande de sécurité est amenée sur la toile après qu'environ 30% de la formation de la feuille soit terminée.

16. Bande de sécurité destinée à être noyée dans un papier de sécurité, comprenant au moins dans une zone de bord (20) s'étendant dans la direction longitudinale de la bande qui est perméable aux liquides et au moins une autre zone s'étendant dans la direction longitudinale de la bande, qui est imperméable aux liquides sur toute la longueur de la bande, cette zone présentant une largeur sensiblement constante.

17. Bande de sécurité selon la revendication 16, caractérisée en ce qu'elle est perméable aux liquides dans le sens de la bande sur les deux bords et imperméable aux liquides dans la zone médiane.
